# EUROPÄISCHE PATENTSCHRIFT

(11) **EP 0 351 596 B1**
(45) Veröffentlichungstag und Bekanntmachung des Hinweises auf die Patenterteilung: **01.09.1993**
(21) Anmeldenummer: 89111656.8
(22) Anmeldetag: 27.06.1989
(51) Int. Cl.: D05B 39/00

(54) **Schliessverfahren für einen Nähguthalter**
Closing method for a work piece holder
Procédé de fermeture pour un support de l'ouvrage

(30) Priorität: 19.07.1988 DE 3824452
(43) Veröffentlichungstag der Anmeldung: 24.01.1990
(73) Patentinhaber: DÜRKOPP ADLER AKTIENGESELLSCHAFT, D-33602 Bielefeld (DE)
(72) Erfinder: Beermann, Uwe, D-4830 Gütersloh 1 (DE)
(74) Vertreter: Rehmann, Klaus-Thorsten, Dipl.-Ing.

(56) Entgegenhaltungen:
- EP-A- 0 202 064
- DE-A- 1 920 337
- FR-A- 2 378 464
- GB-A- 2 173 520
- US-A- 4 002 129

## Beschreibung

Die Erfindung betrifft ein Verfahren zum Schliessen eines Nähguthalters und einen Nähguthalter für einen Nähautomaten, mittels dessen das Schliessverfahren angewandt werden kann.

Nähguthalter an sich seit langem bekannt und beispielsweise in der DE-A 35 46 238, der FR.A.2378464 und der US.A.4 002 129 offenbart.

In den Nähguthalter werden die miteinander zu vernähenden Werkstücke eingelegt, durch Klemmen in ihrer Lage fixiert und anschliessend miteinander vernäht.

Die bekannten Nähguthalter bestehen üblicherweise aus einer dünnen Unterplatte und hierzu nach Art eines Deckels klappbaren Oberplatte. Nach Schliessen des Nähguthalters werden die miteinander zu vernähenden Nähgutteile zwischen beiden Platten klemmend gehalten. Sowohl in der Oberplatte als auch in der Unterplatte sind Ausnehmungen angebracht, die dem zu erzeugenden Nahtverlauf entsprechen.

Insbesondere bei der Bearbeitung grösserer Nähgutteile und den entsprechend dimensionierten Nähguthaltern tritt beim Klemmen eine Relativverschiebung der zuvor sorgfältig ausgerichteten Einzelteile auf, weil beim Abschwenken der Oberplatte auf die Unterplatte die Nähgutteile nicht sofort großflächig geklemmt werden, sondern von einer Linienbelastung am hinteren Ende des Nähguthalters ausgehend die geklemmte Fläche zunehmend vergrössert wird, bis der Nähguthalter vollständig geschlossen ist.
Da dadurch im Hinblick auf das vorherige Ausrichten ein exaktes Vernähen nicht möglich ist, können diese Nähguthalter keine Verwendung finden, wenn es beispielsweise beim Nähen von Airbags erhöht darauf ankommt, dass die spätere Nahtbildung an einer zuvor genau definierten Stelle erfolgt.
Die gleiche Problematik tritt auf bei Werkstücken, die mit sehr nachgiebigem Material, wie beispielsweise Schaumstoffen, vernäht werden sollen. Durch die hohe Flexibilität des Schaumstoffes wird dieser beim Klemmen gequetscht und zu einem Wulst zusammengeschoben.

Es sind Nähguthalter vorstellbar, bei denen die Oberplatte nicht auf die Unterplatte draufgeschwenkt, sondern geradlinig abgesenkt werden kann. Diese hätten aber den Nachteil, dass die Unterplatte für die Bedienperson nicht mehr richtig einsehbar bzw. durch die notwendigen Führungsstangen nicht mehr gut zugänglich würde und dadurch das Auflegen und Ausrichten der Nähgutteile bedeutend erschwert würde.

Der Erfindung liegt daher die Aufgabe zugrunde, ein Verfahren zum Schliessen eines Nähguthalters anzugeben, mit dem sichergestellt wird, dass die einmal ausgerichteten Nähgutteile beim Klemmen nicht verschoben werden und einen Nähguthalter zur Verfügung zu stellen, mit dem dieses Verfahren realisierbar ist.

Diese Aufgabe wird erfindungsgemäss durch die Merkmale im Kennzeichnungsteil des Anspruchs 1 gelöst. Durch die erfindungsgemässen Verfahrensschritte wird sichergestellt, dass die Oberplatte des Nähguthalters sich beim Klemmen sofort mit ihrer vollständigen Fläche auf die Unterplatte auflegt und die ausgerichteten Nähgutteile klemmt, so dass diese ihre einmal eingenommene Lage nicht mehr verändern können. Mit einer Ausbildung des Nähguthalters nach Anspruch 2 kann das Verfahren ausgeführt werden. Dabei ist gewährleistet, dass, solange die Oberplatte weggeschwenkt ist, die Unterplatte durch die Bedienperson frei einsehbar und zugänglich ist. Da die Schliess- und Klemmkraft durch die Hubzylinder auf die Werkstücke aufgebracht wird, entfällt das bisher notwendige mechanische Verschliessen des Nähguthalters durch die Bedienperson. Dadurch werden die Durchlaufzeiten verkürzt, insbesondere dann, wenn in einem Nähautomaten zwei Nähguthalter nebeneinander zum Einsatz kommen und abwechselnd automatisch das Vernähen erfolgt. In diesem Fall kann nach dem manuellen Ausrichten der Nähgutteile durch die Bedienperson der weitere Ablauf automatisiert erfolgen und sich die Bedienperson dem zweiten Nähguthalter zuwenden.

Weitere vorteilhafte Ausgestaltungen sind den Unteransprüchen entnehmbar.

Anhand einer Zeichnung soll die Erfindung näher beschrieben werden. Es zeigt:
- Fig. 1: einen Nähautomaten in perspektivischer Darstellung,
- Fig. 2: die Draufsicht auf einen Nähguthalter in vereinfachter Darstellung,
- Fig. 3: den Schnitt durch den Nähguthalter nach Fig. 2 entlang der Linie A - A,
- Fig. 4: einen Schnitt durch den Nähguthalter nach Fig. 2 entlang der Linie B - B,
- Fig. 5: die skizzierte Darstellung des Bewegungsablaufes beim Schliessen des Nähguthalters.

Fig. 1 zeigt einen Nähautomaten in pespektivischer Darstellung, an dem ein bzw. zwei Nähguthalter nach der Erfindung verwendet werden können. Ein solcher Nähautomat ist in der DE-A 35 46 238 bzw. der US-A 4 696 242 in seinem Aufbau und seiner Funktionsweise ausführlich beschrieben, so dass diese Schriften zum Gegenstand des Offenbarungsinhalts nachfolgender Beschreibung gemacht werden.

In der Arbeitsplatte 1 ist eine Ausnehmung 10 vorgesehen, in der mindestens ein Nähguthalter 2 Platz findet. Der Nähguthalter 2 wird gebildet aus einer unteren Platte 3 und einer oberen Platte 4. Die untere Platte 3 des Nähguthalters 2 ist dabei unverschiebbar in der Ausnehmung 10 gelagert, während die obere Platte 4 über Gelenke 11 bzw. 11a an der Arbeitsplatte 1 befestigt und in Richtung der unteren Platte 3 schwenkbar ist. Die vorrichtungsgemässe Ausgestaltung der unteren Platte 3 ist aus den obigen Druckschriften bekannt und soll daher nicht näher erläutert werden.

Die in Fig. 2 und 3 skizzierte obere Platte 4 des Nähguthalters 2 besteht aus dem Rahmen 5 und der Druckplatte 6. Die Druckplatte 6 ist über vier Hubzylinder 7, 7a, 7b, 7c, die beispielsweise pneumatisch betreibbar sind, mit dem Rahmen 5 verbunden. Die Hubzylinder 7 bis 7c sind auf dem Rahmen 5 befestigt und ihre Kolbenstangen 8 durch hierin vorgesehene Bohrungen geführt und über Verbindungsstücke 9 auf der Druckplatte 6 verankert. Bei den Hubzylindern 7 bis 7c handelt es sich vorzugsweise um doppeltwirkende Zylinder, bei denen je nach Richtung der Druckbeaufschlagung die Kolbenstange 8 ein- oder ausfährt. Wie Fig. 4 verdeutlicht, kann die Druckplatte 6 über die Hubzylinder 7 bis 7c an den Rahmen 5 angehoben bzw. von diesem aus abgesenkt werden. In Bezug auf die Arbeitsplatte 1 des Nähautomaten ist die Druckplatte 6 unterhalb des Rahmens 5 angeordnet. Um beim Anheben bzw. Absenken eine einwandfreie Führung zu gewährleisten, d.h., nur eine (relativ zum Rahmen) senkrechte Bewegungsrichtung zuzulassen, sind an der Druckplatte 6 Zentrierstifte 12 befestigt, die in entsprechende Zentrierbohrungen im Rahmen 5 eingreifen.

Auf der der Druckplatte 6 entgegengesetzten Seite des Rahmens 5, der durch vier Winkelprofile gebildet wird, sind Scharniere 11, 11a angeordnet. Die L-förmigen Winkelprofile bilden den Rahmen 5 derart, dass dessen der Druckplatte 6 zugewandte Seite eben ist. Die Scharniere 11, 11a werden gebildet durch drei Hebel 15, 16, 17. Der Hebel 15 ist fest mit dem Rahmen 5 verbunden. Über das Gelenk 18 ist der Hebel 16 mit dem Hebel 15 verbunden, und an der Stelle 19 mit dem Hebel 17 verschraubt. Der Hebel 17 ist mittels Schrauben 14 fest auf der Arbeitsplatte 1 angeordnet. Bei einer bevorzugten Ausführungsform der Scharniere 11 sind die Hebel 15, 16, 17 jeweils symmetrisch so ausgebildet, dass Zylinder 20 zwischen ihnen angelenkt werden können; d.h., die in der Fig. 4 eindimensional dargestellte Hebelanordnung ist auf der anderen Seite des Zylinders 20 - hier nicht sichtbar -nochmals vorhanden (vgl. Fig. 2). Die Scharniere 11, 11a werden über fremdkraftbetätigbare Zylinder 20 gesteuert. Bei diesen Zylindern 20 handelt es sich vorzugsweise ebenfalls um Pneumatik-Hubzylinder. Jeder Zylinder 20 ist mit seinem Gehäuse 21 beispielsweise über ein Auge 23 am Hebel 17 und mit seiner Kolbenstange 22 am Hebel 15 angelenkt.

Fig. 3 zeigt schematisch die Anordnung des Scharniers 11 auf dem Rahmen 5. In dieser dargestellten Lage ist die Kolbenstange 22 des Zylinders 20 vollständig ausgefahren, die Oberplatte 4 folglich in ihrer abgesenkten Position gezeigt. Aus dieser Skizze wird deutlich, dass, wenn die Kolbenstange 22 des Pneumatik-Zylinders 20 eingefahren wird, die obere Platte 4 um den Gelenkpunkt 18 eine Schwenkbewegung in Richtung des Pfeiles S ausführt, so dass die obere Platte 4 von der unteren Platte 3 weggeschwenkt wird. Dabei sind die Zylinder 7a bis 7c eingefahren, so dass sich die Druckplatte 6 möglichst nahe am Rahmen 5 befindet. Unter der Voraussetzung, dass die Scharniere 11, 11a so ausgestaltet sind, dass eine Schwenkbewegung von mindestens 45° möglich ist, kann die Bedienperson die untere Platte 3 des Nähguthalters 2 ungehindert einsehen und die Nähgutteile darauf ausrichten, wenn die Oberplatte 4 sich in ihrer vollständig weggeschwenkten Position befindet. Nach dem Ausrichten werden die Zylinder 20 so angesteuert, dass die Kolbenstange 22 ausfährt und die obere Platte 4 so weit in Richtung der unteren Platte 3 geschwenkt wird, bis sich die Druckplatte 6 in einer zu dieser parallelen Ebene befindet. Daran anschliessend werden die Hubzylinder 7-7c aktiviert, d.h. ausgefahren. Dabei wird die Druckplatte 6 relativ zum Rahmen (bzw. wichtiger: relativ zur unteren Platte 3 ) senkrecht abgesenkt (Pfeil A), und zwar so weit, bis die Nähgutteile zwischen den Platten 6, 3 eingeklemmt sind. Wie in der DE-A 35 46 238 beschrieben, ist der Nähautomat rechnergesteuert. Der Fachmann wird ohne weiteres in der Lage sein, die Steuerung des Schliessvorgangs ebenfalls durch den Rechner erfolgen zu lassen, so dass sich nach dem Ausrichten des Nähgutes ein völlig automatisierter Ablauf einstellt. Dadurch, dass die Druckplatte 6 in einer geradlinig geführten Bewegung auf der unteren Platte 3 zur Auflage kommt, werden dei Nähgutteile sofort großflächig geklemmt, so dass ein Verrutschen während des Klemmens sicher ausgeschlossen ist.

Dem Fachmann ist bekannt, dass die Pneumatik-Zylinder 7, 7a, 7b, 7c gleichzeitig angesteuert werden müssen, um ein geradliniges Absenken der Druckplatte 6 zu ermöglichen. Dazu ist es notwendig, dass die Steuerleitungen zu den Pneumatik-Zylindern 7 bis 7c jeweils die gleiche Länge haben, um ein simultanes Ansprechen zu gewährleisten.

In Fig. 5 ist der aus einer bogenförmigen Schwenk- und einer geradlinigen Absenkbewegung resultierende Bewegungsablauf bei dem zuvor beschriebenen Schliessen des Nähguthalters 2 dargestellt.

Es is deutlich ersichtlich, dass der Rahmen 5 der Oberplatte 4 in der ersten Phase eine reine Schwenkbewegung ausführt, während sich die Druckplatte relativ zu diesem nicht bewegt und in der zweiten Phase, die letztendlich zum Klemmen der Nähgutteile führt, der Rahmen 5 stillsteht und sich die Druckplatte 6 relativ dazu in einer geradlinigen Bahn (senkrecht zur Unterplatte 3) absenkt.

Im allgemeinen können solche Nähguthalter auch derart ausgebildet sein, dass mehrere aufeinanderliegende Nähgutteile zueinander und insgesamt positioniert und geklemmt werden. In einem solchen Fall kann der Nähguthalter auch noch weitere, an den Scharnieren 11, 11a zwischen der unteren und der oberen Platte 3, 4 angeordnete Platten aufweisen.

## Patentansprüche

1. Verfahren zum Schliessen eines aus mindestens zwei, zueinander schwenkbar angeordneten Platten bestehenden Nähguthalters, wobei ein oder mehrere zu nähende Nähgutteile zuvor auf einer unteren Platten aufgelegt, ausgerichtet und anschliessend durch Schliessen mittels einer oberen Platte in der ausgerichteten Lage geklemmt werden, dadurch gekennzeichnet, dass die obere Platte (4) soweit in Richtung auf die untere Platte (3) geschwenkt wird, bis sie sich über dieser in einer dazu parallelen Ebene befindet und daran anschliessend in bezug auf die untere Platte (3) geradlinig auf diese soweit abgesenkt wird, bis die auf der unteren Platte (3) ausgerichteten Nähgutteile zwischen beiden Platten eingeklemmt sind.

2. Nähguthalter zur Ausführung des Verfahrens nach Anspruch 1, wobei der Nähguthalter gebildet wird durch mindestens zwei Platten, die zueinander schwenkbar angeordnet sind, dadurch gekennzeichnet, dass die obere Platte (4) gebildet wird durch einen schwenkbaren Rahmen (5) und einer relativ zum Rahmen (5) geradlinig auf- bzw. absenkbaren Druckplatte (6).

3. Nähguthalter nach Anspruch 2, dadurch gekennzeichnet, dass die Druckplatte (6) über Hubzylinder (7, 7a, 7b, 7c) unterhalb des Rahmens (5) angelenkt ist.

4. Nähguthalter nach Anspruch 3, dadurch gekennzeichnet, dass die Hubzylinder (7,7a,7b,7c) auf der der Druckplatte (6) abgewandten Seite des Rahmens (5) befestigt sind und die Druckplatte (6) im Rahmen (5) durch Zentrierstifte (12) geführt ist.

5. Nähguthalter nach Anspruch 3 oder 4, dadurch gekennzeichnet, dass die Hubzylinder (7,7a,7b, 7c) synchron ansteuerbar sind.

6. Nähguthalter nach Anspruch 2, dadurch gekennzeichnet, dass der Rahmen über Scharniere (11, 11a) an der Arbeitsplatte (1) des Nähautomaten befestigt ist.

7. Nähguthalter nach Anspruch 6, dadurch gekennzeichnet, dass die Scharniere (11, 11a) gebildet werden durch mindestens zwei gelenkig miteinander verbundene Hebel (15, 17), wobei ein Hebel (15) fest am Rahmen (5) und ein Hebel (17) an der Arbeitsplatte (1) angeordnet ist.

8. Nähguthalter nach Anspruch 7, dadurch gekennzeichnet, dass zwischen den Hebeln (15, 17) ein fremdbetätigter Hubzylinder(20) so angeordnet ist, dass mittels einer Veränderung des Kolbenhubs eine Schwenkbewegung des Rahmens erzielbar ist.

## Claims

1. A method of closing a sewing-material holder which comprises at least two plates which may be swung relative to each other, whereby one or more parts to be sewn have been previously laid and aligned on a lower plate and are then clamped in the aligned position by the closing action of an upper plate, characterised in that the upper plate (4) is swung in the direction of the lower plate (3) until it lies above it in a plane parallel to it and is then lowered in a linear manner on to the lower plate (3) until the parts to be sewn which are aligned on the lower plate (3) are clamped between both plates.

2. A sewing-material holder to carry out the method according to Claim 1, whereby the sewing-material holder comprises at least two plates which are arranged such that they may be swung relative to each other, characterised in that the upper plate (4) is formed from a frame (5) which may be swung and a pressure plate (6) which may be raised or lowered linearly relative to the frame (5).

3. A sewing-material holder according to Claim 2, characterised in that the pressure plate (6) is coupled beneath the frame (5) via lift cylinders (7, 7a, 7b, 7c).

4. A sewing-material holder according to Claim 3, characterised in that the lift cylinders (7, 7a, 7b, 7c) are secured to that side of the frame (5) facing the pressure plate (6) by means of alignment pins (12).

5. A sewing-material holder according to either Claim 3 or 4, characterised in that the lift cylinders (7, 7a, 7b, 7c) can be controlled in a synchronous manner.

6. A sewing-material holder according to Claim 2, characterised in that the frame is secured to the work table (1) of the automatic sewing machine via hinges (11, 11a).

7. A sewing-material holder according to Claim 6, characterised in that the hinges (11, 11a) are formed from at least two levers (15, 17) pivotally connected to each other, whereby one lever (15) is secured to the frame (5) and one lever (17) is arranged on the work table (1).

8. A sewing-material holder according to Claim 7, characterised in that an externally actuatable lift cylinder (20) is arranged between the levers (15, 17) such that a swivel motion of the frame may be achieved through a change in the piston stroke.

## Revendications

1. Procédé de fermeture d'un dispositif de maintien de produits à coudre, constitué d'au moins deux plaques pouvant pivoter l'une par rapport à l'autre, une ou plusieurs pièces à coudre étant au préalable déposées sur une plaque inférieure, puis positionnées et ensuite pincées, dans cette position orientée, par fermeture au moyen d'une plaque supérieure,
caractérisé en ce qu'on fait pivoter la plaque supérieure (4) en direction de la plaque inférieure (3) jusqu'à ce qu'elle se trouve au dessus de celle-ci, dans un plan parallèle à elle, puis en ce qu'on l'abaisse ensuite par rapport à la plaque inférieure (3), de façon rectiligne, sur celle-ci, jusqu'à ce que les pièces à coudre, positionnées sur la plaque inférieure (3), soient pincées entre les deux plaques.

2. Dispositif de maintien de produits à coudre pour l'exécution du procédé suivant la revendication 1, dispositif étant formé d'au moins deux plaques disposées de façon à pouvoir pivoter l'une par rapport à l'autre, caractérisé en ce que la plaque supérieure (4) est constituée par un cadre pivotant (5) et une plaque de pressage (6) pouvant monter ou descendre de façon rectiligne par rapport au cadre (5).

3. Dispositif de maintien de produits à coudre suivant la revendication 2, caractérisé en ce que la plaque de pressage (6) est maintenue en dessous du cadre (5) au moyen de vérins de levage (7, 7a, 7b, 7c).

4. Dispositif de maintien de produits à coudre suivant la revendication 3, caractérisé en ce que les vérins de levage (7, 7a, 7b, 7c) sont fixés sur la face du cadre (5) opposée à la plaque de pressage (6) et en ce que la plaque de pressage (6) est guidée dans le cadre (5) par des tiges de centrage (12).

5. Dispositif de maintien de produits à coudre suivant la revendication 3 ou la revendication 4, caractérisé en ce que les vérins de levage (7, 7a, 7b, 7c) peuvent être commandés de façon synchrone.

6. Dispositif de maintien de produits à coudre suivant la revendication 2, caractérisé en ce que le cadre est fixé au plateau de travail (1) de la machine à coudre automatique au moyen de charnières (11, 11a).

7. Dispositif de maintien de produits à coudre suivant la revendication 6, caractérisé en ce que les charnières (11, 11a) sont formées par au moins deux leviers (15, 17) reliés entre eux par articulation, l'un des leviers (15) étant fixe par rapport au cadre (5) et un levier (17) étant disposé sur le plateau de travail (1).

8. Dispositif de maintien de produits à coudre suivant la revendication 7, caractérisé en ce qu'entre les leviers (15, 17), est disposé un vérin de levage (20), actionné de l'extérieur, de telle façon qu'en modifiant la position du piston, on réalise un mouvement de pivotement du cadre.
